# FASCICULE DE BREVET EUROPEEN

(11) **EP 0 205 392 B1**
(45) Date de publication et mention de la délivrance du brevet: **16.05.1990**
(21) Numéro de dépôt: 86420147.0
(22) Date de dépôt: 04.06.1986
(51) Int. Cl.: D04B 3/00, B65D 85/24

(54) **Conditionnement pour aiguilles et crochets à tricoter**
Strick- und Häkelnadelhalter
Knitting and crocheting needle case

(30) Priorité: 05.06.1985 FR 8508925
(43) Date de publication de la demande: 17.12.1986
(73) Titulaire: ETABLISSEMENTS GENTIL S.A., F-01000 Bourg en Bresse (Ain) (FR)
(72) Inventeur: Gentil, Henri, F-01000 Bourg-en-Bresse (FR)
(74) Mandataire: Maureau, Philippe

(56) Documents cités:
- DE-B- 1 037 956
- DE-B- 1 291 848
- FR-A- 1 491 069
- US-A- 3 335 847

## Description

L'invention concerne la présentation des aiguilles et crochets à tricoter, et elle a pour objet un conditionnement permettant de les grouper au moins par paire.

Par le brevet FR-A-1 491 069 est certes connu un présentoir destiné à des objets allongés, particulièrement des aiguilles à tricoter. Ce présentoir est réalisé par mise en forme d'une feuille de matière plastique dans laquelle se trouvent finalement et essentiellement aménagées une zone comportant des berceaux parallèles destinés à recevoir les aiguilles et une zone destinée à être rabattue sur la précédente pour servir de couvercle. Même s'il est admis que ce présentoir est réutilisable après sa première ouverture, car son couvercle est refermable, il faut constater que son encombrement est très grand; en effet, à l'état fermé, sa longueur est au moins deux fois supérieure à celle de ses aiguilles, et à l'état ouvert, cette longueur est augmentée par celle du couvercle qui vient alors dans le prolongement de la zone servant au logement des aiguilles.

Il n'en est pas ainsi dans le cas d'un présentoir conforme au DE-B-1 037 956; ce présentoir qui peut servir à la réception d'objets allongés et notamment de mèches hélicoïdales possède une longueur à peine supérieure à celle de ces mèches et présente des bossages délimitant des canaux parallèles dans lesquels les mèches sont tenues de façon continue sur une certaine partie de leur longueur, mais sur toute la longueur de. ces bossages. Il est donc difficile, voire même parfois impossible d'introduire et d'extraire les mèches, même si le corps du présentoir est réalisé en matière plastique assez souple. Il en est ainsi notamment lorsque chaque canal reçoit une mèche et que, le présentoir étant rempli de mèches, sa souplesse transversale se trouve pratiquement annihilée par les mèches elles-mêmes. De plus, les mèches ne sont tenues par les bossages qu'à proximité d'une de leurs extrémités, alors que pour le reste de leur longueur, elles passent sous une ou plusieurs traverses solidaires du corps du présentoir. Ainsi la mise en place d'une mèche nécessite une opération en deux temps successifs: passage de l'extrémité inférieure de la mèche sous les traverses, puis enfoncement de son autre extrémité dans un canal délimité par deux bossages, et inversement pour l'extraction. Un tel présentoir n'est donc finalement ni fiable, ni commode, et ce particulièrement s'il s'agit d'objets très allongés, très minces et très flexibles, tels que les aiguilles à tricoter.

Partant de cet état de la technique, l'invention a pour objet un conditionnement pour aiguilles et crochets à tricoter qui est constitué par un corps allongé réalisé en matière plastique, ayant une longueur supérieure à celle des aiguilles ou crochets, et comportant au moins deux bossages alignés présentant chacun un canal longitudinal servant au logement d'une aiguille ou crochet, l'originalité de ce conditionnement résidant dans le fait que chaque canal comporte au moins deux petites protubérances qui, venant de moulage avec le corps, sont décalées longitudinalement l'une par rapport à l'autre.

En outre, une des extrémités du conditionnement pent comportes un bossage supplémentaire servant de tête et délimitant, en combinaison avec le bossage voisin, un logement pour la tête de l'aiguille.

Suivant une autre caractéristique préfértée dans le cas d'un conditionnement pour deux aiguilles ou crochets, les deux bossages sont reliés par une épaisse nervure centrale et par deux minces nervures latérales qui viennent de moulage par thermoformage avec le fond du conditionnement et avec ses bossages pour donner à l'ensemble une rigidité suffisante.

L'invention sera bien comprise d'ailleurs, en référence au dessin schématique annexé représentant, à titre d'exemple non limitatif, une forme d'exécution de ce conditionnement, dans le cas de son application à la présentation de deux aiguilles:
Figure 1 en est vue en perspective;
Figures 2 et 3 en sont des vues respectivement en plan par dessus et par côté;
Figures 4, 5, 6, 7 et 8 en sont, à plus grande échelle, des vues en coupe transversale respectivement suivant IV-IV, V-V, VI-VI, VII-VII et VIII-VIII de figure 2.

Dans ce dessin, 1 désigne un corps allongé réalisé en matière plastique moulée, avantageusement par thermoformage, par exemple en une résine telle que PVC, ABS... Ce corps 1 présente, venant de moulage avec lui:
deux nervures longitudinales latérales 2 ayant une faible épaisseur,
une nervure longitudinale centrale 3 ayant une plus grande épaisseur,
deux bossages 4 et 5 qui ont une hauteur légèrement supérieure à celle de la nervure centrale 3 et qui sont situés à proximité des deux extrémités du corps 1.

et un bossage terminal ou tête 7 qui est situé à l'extrémité libre du corps 1, du côté de son bossage 4.

Les bossages 4, 5 et 7 ont une face supérieure plate et présentent les particularités ci-après.

Dans le bossage formant tête 7 est aménagé un orifice central 8 dont le rôle est de permettre la suspension du corps 1, c'est-à-dire du conditionnement pour aiguilles, à un organe d'accrochage quelconque, par exemple à une tringle faisant partie ou non d'un meuble.

Dans chacun des deux autres bossages 4 et 5 sont aménagés deux canaux 9 qui sont disposés longitudinalement, parallèlement l'un à l'autre, et à l'intérieur de chacun desquels débordent deux petites protubérances 10 qui, venant de moulage avec l'ensemble, sont, dans le cas représenté au dessin, décalées l'une par rapport à l'autre; ces protubérances pourraient d'ailleurs être en un nombre supérieur à deux à l'intérieur de chaque canal.

Le corps ainsi aménagé sert au conditionnement et à la présentation d'une paire d'aiguilles à tricoter (12). Chaque aiguille pénètre en effet par sa tige dans le canal (9) de chacun des deux bossages (4) et (5) et s'y fixe élastiquement grâce au système de clipsage consistué par les protubérances (10) aménagées à l'intérieur de chaque canal (9). Quant à la tête (13) de chaque aiguille (12), elle se trouve placée dans un logement (14) aménagé à la partie supérieure du conditionnement-présentoir. Ce logement est délimité par la tête (7) du corps (1), par son bossage (4) et par l'extrémité de la nervure central longitudinale (3).

Dans ce logement appraît très nettement et est facilement préhensible manuellement la tête (13) de l'aiguille sur laquelle apparaissent les coordonnées de cette aiguille, notamment par exemple sa dimension. En outre, en raison de la surface plane de leurs zones centrales, l'un ou l'autre des bossages (4, 5) peut être utilisé en tant que plage pour la réception d'une étiquette, par exemple adhésive, sur laquelle apparaissent diverses indications relatives à l'origine et à l'utilisation des deux aiguilles. En raison de ses plus grandes dimensions, c'est de préférence le bossage supérieur (4) qui sert ainsi à la fixation d'une étiquette.

Comme il va de soi, l'invention ne se limite pas à la seule forme d'exécution de ce conditionnement qui a été ci-dessus décrite dans le cas particulier de. la présentation de deux aiguilles; elle en embrasse, au contraire, toutes les variantes de réalisation, quel que soit le nombre d'aiguilles que le conditionnement est destiné à recevoir, et qu'il s'agisse d'aiguilles présentées en un nombre quelconque ou de crochets présentés ou non à l'unité.

## Revendications

1. Conditionnement pour aiguilles et crochets à tricoter, constitué par un corps allongé (1) réalisé en matière plastique, ayant une longueur supérieure à celle des aiguilles ou crochets, et comportant au moins deux bossages alignés (4, 5) présentant chacun un canal longitudinal (9) servant au logement d'une aiguille ou crochet (12), caractérisé en ce que chaque canal (9) comporte dans sa partie supérieure au moins deux petites protubérances (10) qui, venant de moulage avec le corps (1), sont décalées longitudinalement l'une par rapport à l'autre.

2. Conditionnement pour aiguilles et crochets à tricoter, selon la revendication 1, caractérisé en ce qu'une de ses extrémités comporte un bossage supplémentaire (7) servant de tête et délimitant, en combinaison avec le bossage voisin (4), un logement (14) pour la tête de l'aiguille (12).

3. Conditionnement pour aiguilles et crochets à tricoter, selon les revendications 1 et 2, caractérisé en ce que, dans le cas d'un conditionnement pour deux aiguilles ou crochets, les deux bossages (4, 5) sont reliés par une épaisse nervure centrale (3) et par deux minces nervures latérales (2) qui viennent de moulage par thermoformage avec le fond du conditionnement et avec ses bossages pour donner à l'ensemble une rigidité suffisante.

## Patentansprüche

1. Strick- und Häkelnadelhalter, gebildet durch einen länglichen Körper (1) aus Kunststoff, welcher länger ist als die Strick- oder Häkelnadeln und mindestens zwei auf einer Linie liegende Vorsprünge (4, 5) umfaßt, von denen jeder einen Längskanal (9) aufweist, der zur Aufnahme einer Strick- oder Häkelnadel (12) dient, dadurch gekennzeichnet, daß jeder Kanal (9) in seinem oberen Abschnitt mindestens zwei kleine Ausbuchtungen (10) aufweist, die mit dem Körper (1) geformt werden und in Längsrichtung hintereinander angeordnet sind.

2. Strick- und Häkelnadelhalter nach Anspruch 1, dadurch gekennzeichnet, daß er an einem seiner Enden einen zusätzlichen, als Kopf dienenden Vorsprung (7) aufweist, der zusammen mit dem angrenzenden Vorsprung (4) einem Raum (14) für den Kopf der Nadel (12) eingrenzt.

3. Strick- und Häkelnadelhalter nach Anspruch 1 und 2, dadurch gekennzeichnet, daß bei einem Halter für zwei Strick- oder Häkelnadeln die beiden Vorsprünge (4, 5) durch eine dicke Mittelleiste (3) und zwei dünne Seitenleisten (2) verbunden sind, die durch Wärmeformen zusammen mit dem Körper des Halters und seinen Vorsprüngen hergestellt werden, um der ganzen Einrichtung genügend Stabilität zu geben.

## Claims

1. A packaging for knitting needles and crochet hooks, composed of an elongated body (1) produced in plastics material, having a length greater than that of the needles or crochet hooks and comprising at least two aligned bosses (4, 5) each exhibiting a longitudinal channel (9) serving for the accommodation of a needle or crochet hook (12), characterised in that each channel (9) comprises in its upper part at least two small protuberances (10) that, produced in moulding with the body (1), are longitudinally displaced in relation to one another.

2. A packaging for knitting needles and crochet hooks according to Claim 1, characterized in that one of its extremities comprises a supplementary boss (7) that acts as a head and, in combination with the adjacent boss (4), demarcates an accommodation space (14) for the head of the needle (12).

3. A packaging for knitting needles and crochet hooks, according to Claims 1 and 2, characterized in that in the case of a packing for two needles or crochet hooks, the two bosses (4, 5) are connected by a thick central rib (3) and by two thin lateral ribs (2) that are produced by heat-forming moulding with the base of the packaging and with its bosses to impart an adequate rigidity to the whole.
